# FASCICULE DE BREVET EUROPEEN

(11) **EP 1 315 578 B1**
(45) Date de publication et mention de la délivrance du brevet: **02.12.2009**
(21) Numéro de dépôt: 01967448.0
(22) Date de dépôt: 07.09.2001
(51) Int. Cl.: B05B 11/00

(54) **DISPOSITIF A BUSE UNIQUE POUR LA DISTRIBUTION SELECTIVE DE DEUX PRODUITS**
EINZELDÜSENVORRICHTUNG ZUR SELEKTIVEN ABGABE VON ZWEI MEDIEN
SINGLE-NOZZLE DEVICE FOR SELECTIVELY DISPENSING TWO PRODUCTS

(30) Priorité: 08.09.2000 FR 0011469
(43) Date de publication de la demande: 04.06.2003
(73) Titulaire: REXAM DISPENSING SYSTEMS, 76470 Le Tréport (FR)
(72) Inventeur: BLOC, Richard, F-76590 Crosville-Sur-Scie (FR)
(74) Mandataire: Busnel, Jean-Benoît
(86) Numéro de dépôt international: PCT/FR2001/002780
(87) Numéro de publication internationale: WO 2002/020170

(56) Documents cités:
- DE-A- 3 911 089
- US-A- 3 704 812
- US-A- 5 169 029

## Description

La présente invention concerne un dispositif pour la distribution sélective de différents produits liquides.

Plus précisément, l'invention concerne la distribution sélective de différents produits, séparément ou conjointement à partir d'un ensemble de conditionnement unique à plusieurs réservoirs indépendants.

Les distributeurs connus comprennent généralement un réservoir équipé notamment d'un organe de prélèvement du produit, du type pompe ou valve, pourvu d'une tête de pulvérisation susceptible d'être actionnée par appui manuel.

Il existe des dispositifs comme celui decrit dans le DE-A-3911089, qui permettent de distribuer différents produits liquides conditionnés dans un même ensemble comprenant plusieurs réservoirs indépendants mais chaque produit est distribué séparément par appui sur un bouton qui lui est propre et qui agit sur la tête correspondante. En outre, les reservoirs sont toujours fixes par rapport au boitier et il n'existe pas de moyen de verrouillage desdits reservoirs tout comme dans le US-A-5 169 029.

Ces dispositifs ne sont donc pas ergonomiques et n'offrent pas la possibilité de distribuer les produits isolément ou simultanément, sans risque d'interférence.

En outre, ces dispositifs ne permettent pas la programmation de divers modes de distribution.

La présente invention a pour but de résoudre ces problèmes techniques de manière satisfaisante.

Ce but est atteint selon l'invention au moyen d'un dispositif présentant les caractéristiques visées dans la revendication 1.

Selon une caractéristique avantageuse, chaque réservoir comporte une tige de blocage s'étendant à l'intérieur dudit boîtier et dont l'extrémité libre forme butée pour la clé de verrouillage.

Selon une variante, la clé de verrouillage est constituée d'un axe rotatif prolongé longitudinalement par un bouton de réglage et radialement par des ergots dont le bord latéral est susceptible de venir, par rotation dudit axe, en contact avec la tige de blocage de l'un ou de plusieurs desdits réservoirs simultanément.

Selon une autre caractéristique, chaque réservoir comporte au moins une cavité de guidage dans laquelle est logé un ressort de rappel et qui est destinée à recevoir de manière coulissante, un élément de positionnement en saillie porté par un autre réservoir.

Selon une variante spécifique, lesdites têtes sont portées par une paroi transversale formant entretoise pour les réservoirs.

De préférence, ladite clé de verrouillage est montée dans une découpe de ladite paroi transversale.

Selon encore une autre caractéristique, lesdites têtes de distribution sont raccordées à des conduits d'éjection débouchant dans au moins une buse portée par ledit boîtier.

Selon une variante particulière, les parois des réservoirs adjacentes au boîtier comportent une zone périphérique d'emmanchement en contact coulissant avec la paroi interne du boîtier.

Selon une autre variante, les réservoirs comportent des collets dans lesquels sont fixés les organes de prélèvement.

Selon un mode de réalisation préférentiel, le boîtier central est disposé entre deux réservoirs formant poussoirs respectivement inférieur et supérieur.

Selon une variante, le réservoir supérieur possède un collet plus long que le collet du réservoir inférieur de façon à permettre le fonctionnement de son organe de prélèvement en position inversée.

Selon un autre mode de réalisation, ladite clé de verrouillage comprend trois ergots dont deux sont diamétralement opposés et deux sont adjacents.

De préférence, les deux ergots adjacents ont des épaisseurs sensiblement égales qui correspondent à la moitié de l'épaisseur de l'ergot opposé.

Avantageusement, les deux ergots adjacents délimitent au voisinage de l'axe un créneau autorisant le déplacement radial de l'extrémité de l'une des tiges de blocage.

Le dispositif de l'invention permet d'assurer de façon simple et efficace la programmation ainsi que la mise en oeuvre de divers modes de distribution.

Le dispositif de l'invention présente un aspect extérieur symétrique et donc particulièrement esthétique où les réservoirs exercent de façon ergonomique une double fonction de contenant et d'actionnement à la manière d'un bouton-poussoir.

L'invention sera mieux comprise à la lecture de la description qui va suivre en référence aux dessins sur lesquels :
- la figure 1A représente une vue en perspective d'un mode de réalisation du dispositif de l'invention en position assemblée avec écorché partiel ;
- la figure 1B représente une vue en perspective éclatée du dispositif de la figure 1A ;
- les figures 2A et 2C représentent des vues en coupe respectivement de face et de profil du dispositif des figures 1A et 1B en position de repos ;
- la figure 2B représente une vue de détail en coupe de la clé de verrouillage sélectif dans la position de repos ;
- les figures 3A, 4A, 5A représentent des vues de face en coupe du dispositif des figures précédentes respectivement en phase de distribution du produit I, en phase de distribution du produit II et en phase de distribution simultanée des deux produits I + II ;
- les figures 3B, 4B, 5B représentent des vues de détail en coupe de la clé de verrouillage sélectif dans les positions correspondant aux diverses phases de distribution des figures 3A, 4A, 5A.

Le dispositif représenté sur les figures est destiné à assurer la distribution sélective de différents produits liquides à partir d'un conditionnement unique.

Ce conditionnement comprend plusieurs réservoirs indépendants qui, dans les modes de réalisation représentés et décrits ci-après, seront limités à deux réservoirs respectivement supérieur R₁ et inférieur R₂. Le réservoir inférieur R₂ sert de base au conditionnement.

Toutefois, le dispositif de l'invention pourrait aussi s'appliquer à un conditionnement comportant plus de deux réservoirs.

Chacun des réservoirs R₁, R₂ porte un organe pour le prélèvement du produit qu'il contient.

Cet organe de prélèvement est ici constitué d'une pompe traditionnelle à précompression P₁, P₂.

Les pompes P₁, P₂ sont pourvues d'un tube gicleur dont l'extrémité interne au corps de pompe (non représentée) est associée à un piston destiné à mettre le produit sous pression et rappelé élastiquement en position haute par un ressort.

Chaque pompe est donc actionnée par appui manuel sur le tube gicleur via une tête de distribution coiffant ledit tube.

C'est donc le déplacement relatif et plus précisément le rapprochement de la pompe P₁, P₂ et de la tête associée qui provoque l'expulsion du produit liquide sous pression.

Les réservoirs R₁, R₂ comportent des collets C₁, C₂ dans lesquels sont fixés les corps des pompes P₁, P₂. Le réservoir supérieur R₁ possède un collet C₁ plus long que le collet C₂ du réservoir inférieur R₂ pour permettre le fonctionnement de la pompe P₁ en position inversée.

Le dispositif de l'invention comprend un boîtier central 1 supportant les réservoirs R₁, R₂ de façon périphérique et mobile relativement aux têtes de distribution 11, 12 associées qui sont, quant à elles, solidaires du boîtier 1 en étant portées par une paroi transversale 13 formant entretoise pour les réservoirs. Les têtes 11, 12 sont raccordées, par ailleurs, à des conduits d'éjection 110, 120 débouchant dans au moins une buse de pulvérisation 3 montée sur la paroi du boîtier 1.

Les corps des pompes P₁, P₂ étant fixes par rapport aux réservoirs R₁, R₂, le déplacement de l'un desdits réservoirs, par exemple R₁, vers l'intérieur du boîtier 1 par appui manuel sur le fond F₁, formant poussoir, se traduit par l'enfoncement du tube gicleur en butée contre la tête 11 et provoque la mise sous pression et l'éjection de la dose de produit I contenue dans le corps de la pompe P₁.

Le dispositif de l'invention comprend, en outre, une clé 2 de verrouillage sélectif des réservoirs R₁, R₂ en position fixe relativement aux têtes de distribution 11, 12. Chaque réservoir R₁, R₂ comporte une tige de blocage T₁, T₂ s'étendant à l'intérieur du boîtier 1 et dont l'extrémité libre forme une butée pour la clé de verrouillage 2.

La clé 2 est constituée d'un axe rotatif 20 prolongé longitudinalement par un bouton de réglage 21 et radialement par des ergots 22 dont le bord latéral est susceptible de venir, par rotation de l'axe 20, en contact avec la tige T₁, T₂ de blocage de l'un ou de plusieurs réservoirs R₁, R₂ simultanément. L'axe 20 est monté dans une découpe 10 de la paroi transversale 13 de support des têtes de distribution 11, 12, tandis que l'axe 20 est logé au travers d'une ouverture 14 pratiquée dans la paroi latérale 1a du boîtier 1.

Chaque réservoir R₁, R₂, comporte au moins une cavité K₁, K₂ réalisée ici sous forme d'une douille cylindrique, dans laquelle est logé un ressort de rappel S₁, S₂.

Chacune des cavités K₁, K₂ est destinée à recevoir, de manière coulissante, un élément en saillie A₁, A₂ de dimensions adaptées, porté par l'autre réservoir en regard.

La coopération entre les cavités K₁, K₂ et les éléments A₁, A₂ assure le positionnement et le guidage des réservoirs R₁, R₂ d'une part entre eux et relativement au boîtier central 1 d'autre part.

En outre, les parois des réservoirs R₁, R₂ adjacentes au boîtier 1 comportent une zone périphérique r₁, r₂ emmanchée sans serrage radial, dans le boîtier 1 et venant en contact coulissant avec la paroi interne du boîtier lors de leurs déplacements.

La zone r₁, r₂ délimite, avec la partie externe du réservoir R₁, R₂, sur tout son pourtour, un épaulement formant butée.

Le dispositif de l'invention est représenté en position de repos sur les figures 2A, 2B et 2C.

Dans cette position, la clé 2 verrouille les tiges de blocage T₁, T₂ des deux réservoirs R₁, R₂ en leur interdisant ainsi tout déglacement.

Dans cette situation, tout actionnement des pompes P₁, P₂ est impossible.

Comme représenté sur la figure 2B, la clé de verrouillage 2 comprend ici trois ergots 22a, 22b, 22c.

Les deux ergots 22a, 22c sont diamétralement opposés par rapport à l'axe 20. Les deux ergots adjacents 22b, 22c, c'est-à-dire ceux dont la distance angulaire relative a est la plus faible, ont des épaisseur e sensiblement égales qui correspondent au moins à l'épaisseur des tiges de blocage T₁, T₂ de façon à présenter une face de butée assurant un contact d'appui stable.

Le troisième ergot 22a a, quant à lui, une épaisseur double de celle des ergots opposés 22b, 22c de façon à maintenir une face de butée en contact avec la tige T₁ malgré une rotation de l'axe 20 d'un angle a correspondant à l'écart angulaire entre les deux ergots adjacents 22b, 22c.

Les deux ergots adjacents 22b, 22c délimitent entre eux au voisinage de l'axe 20 un créneau 23 autorisant, par ses dimensions, le déplacement radial de l'extrémité de l'une des tiges de blocage et en l'occurrence ici la tige T₂ (voir figure 3B).

De même, les bases respectives de l'ergot 22a et de l'ergot 22b possèdent une facette 24 en retrait tout en autorisant le passage des extrémités des tiges T₁ et T₂ et permettant ainsi de limiter la rotation de la clé 2.

Dans le mode de réalisation représenté, l'amplitude du déplacement angulaire de la clé 2 entre les positions respectives des figures 2B et 5B est d'environ 90°.

Dans la position des figures 3A et 3B, la clé 2 est positionnée pour permettre la distribution du seul produit II. La programmation est effectuée manuellement par rotation du bouton 21 et mise en coïncidence du repère fléché 21a avec l'indication du mode de distribution désiré.

Dans cette position, la tige T₁ du réservoir R₁ est immobilisée par mise en butée contre l'extrémité de l'ergot 22a. Il en résulte que l'actionnement de la pompe P₁ est impossible.

Seule la tige T₂ du réservoir R₂ peut se déplacer radialement entre les ergots adjacents 22b, 22c jusqu'à venir en butée dans le fond du créneau 23.

L'appui sur le fond F₂ du réservoir R₂ de produit II provoque ainsi l'actionnement de la pompe P₂ qui débite alors dans la tête de distribution 12.

Dans la position des figures 4A et 4B, le bouton 21 programme la distribution du seul produit I.

Seule la tige T₁ peut se déplacer radialement en direction de l'axe 20 par appui manuel sur le fond F₁ du réservoir R₁ de produit I.

Dans la position des figures 5A et 5B, le bouton 21 programme la distribution conjointe et, le cas échéant, simultanée des deux produits 1 et II.

Les deux tiges T₁, T₂ sont libres de se déplacer radialement vers l'axe 20.

Il est possible de prévoir un léger jeu entre l'extrémité des tiges T₁, T₂ et les faces de butée des ergots 22 en position de verrouillage de la clé 2 mais ce jeu sera dans tous les cas inférieur à la course nécessaire et suffisante pour effectuer l'actionnement des pompes P₁, P₂.

## Revendications

1. Dispositif pour la distribution sélective de différents produits liquides (I, II) comprenant un boîtier et des réservoirs (R₁, R₂) respectifs portant chacun un organe de prélèvement (P₁, P₂) coopérant avec une tête de distribution (11, 12), **caractérisé en ce que** lesdits réservoirs (R₁, R₂) sont agencés de façon périphérique par rapport audit boîtier et sont montés mobiles par rapport à celui-ci, **en ce que** ledit boîtier porte lesdites têtes de distribution (11, 12) par lesquelles lesdits organes de prélèvement sont actionnés et une clé (2) de verrouillage sélectif desdits réservoirs, un tel organe de prélèvement étant actionné par un déplacement relatif entre un réservoir correspondant et ledit boîtier sous la commande de ladite clé de verrouillage.

2. Dispositif selon la revendication 1, **caractérisé en ce que** chaque réservoir (R₁, R₂) comporte une tige de blocage (T₁, T₂) s'étendant à l'intérieur dudit boîtier (1) et dont une extrémité libre forme une butée coopérant avec la clé (2) de verrouillage.

3. Dispositif selon la revendication 2, **caractérisé en ce que** ladite clé (2) de verrouillage est constituée d'un axe rotatif (20) prolongé longitudinalement par un bouton de réglage (21) et radialement par des ergots (22), le bord latéral d'un tel ergot étant susceptible de venir en contact avec une tige de blocage précitée pour au moins une position prédéterminée de ladite clé de verrouillage, afin de provoquer le blocage sélectif d'un ou plusieurs réservoirs correspondants.

4. Dispositif selon l'une des revendications précédentes, **caractérisé en ce que** chaque réservoir (R₁, R₂) comporte au moins une cavité de guidage (K₁, K₂) dans laquelle est logé un ressort de rappel (S₁, S₂) et qui est destinée à recevoir de manière coulissante, un élément de positionnement (A₁, A₂) en saillie porté par un autre réservoir.

5. Dispositif selon l'une des revendications précédentes, **caractérisé en ce que** lesdites têtes (11, 12) sont portées par une paroi transversale (13) formant entretoise pour les réservoirs (R₁, R₂).

6. Dispositif selon la revendication 5, **caractérisé en ce que** ladite clé (2) de verrouillage est montée dans une découpe (10) de ladite paroi transversale (13).

7. Dispositif selon l'une des revendications précédentes, **caractérisé en ce que** lesdites têtes de distribution (11, 12) sont raccordées à des conduits d'éjection (110, 120) débouchant dans au moins une buse (3) portée par ledit boîtier (1).

8. Dispositif selon l'une des revendications précédentes, **caractérisé en ce que** les parois des réservoirs (R₁, R₂) adjacentes au boîtier comportent une zone périphérique d'emmanchement (r₁, r₂) en contact coulissant avec la paroi interne du boîtier (1).

9. Dispositif selon l'une des revendications précédentes, **caractérisé en ce que** lesdits réservoirs (R₁, R₂) comportent des collets (C₁, C₂) dans lesquels sont fixés les organes de prélèvement (P₁, P₂).

10. Dispositif selon l'une des revendications précédentes, **caractérisé en ce que** le boîtier central (1) est disposé entre deux réservoirs (R₁, R₂) formant poussoirs respectivement inférieur (R₂) et supérieur (R₁).

11. Dispositif selon les revendications 9 et 10, **caractérisé en ce que** le réservoir supérieur (R₁) possède un collet (C₁) plus long que le collet (C₂) du réservoir inférieur (R₂) de façon à permettre le fonctionnement de son organe de prélèvement (P₁) en position inversée.

12. Dispositif selon les revendications 3 et 10, **caractérisé en ce que** ladite clé (2) de verrouillage comprend trois ergots (22a, 22b, 22c) dont deux (22a, 22c) sont diamétralement opposés et deux sont adjacents.

13. Dispositif selon la revendication 12, **caractérisé en ce que** les deux ergots adjacents (22b, 22c) ont des épaisseurs sensiblement égales qui correspondent à la moitié de l'épaisseur de l'ergot opposé (22a).

14. Dispositif selon la revendication 13, **caractérisé en ce que** les deux ergots adjacents (22a, 22c) délimitent au voisinage de l'axe (20) un créneau (23) autorisant le déplacement radial de l'extrémité de l'une des tiges de blocage (T₁, T₂).

## Claims

1. A device for the selective dispensing of various liquid products (I, II) including a housing and respective containers (R₁, R₂), each carrying a sampling member (P₁, P₂) cooperating with a dispensing head (11, 12), **characterised in that** said containers (R₁, R₂) are arranged on the periphery with respect to said housing and are movably mounted with respect thereto, **in that** said housing carries said dispensing heads (11, 12) through which said sampling members are actuated and a key (2) for selectively locking said containers, such a sampling member being actuated by a relative displacement between a corresponding container and said housing under the control of said locking key.

2. A device according to claim 1, **characterised in that** each container (R₁, R₂) includes a locking rod (T₁, T₂) extending inside said housing (1) and a free end of which forms a stopper cooperating with the locking key (2).

3. A device according to claim 2, **characterised in that** said locking key (2) is composed of a rotating axis (20) extending longitudinally through an adjustment key (21) and extending radially through spigots (22), the side edge of such a spigot being liable to contact the above-mentioned locking rod for at least a pre-determined position of said locking key so as to cause the selective locking of one or several corresponding containers.

4. A device according to one of the preceding claims, **characterised in that** each tank (R₁, R₂) includes at least one guiding cavity (K₁, K₂) in which a return spring is accommodated (S₁, S₂) and which is intended to slidingly receive a protruding positioning element (A₁, A₂) carried by another container.

5. A device according to one of the preceding claims, **characterised in that** said heads (11, 12) are carried by a transversal wall (13) which forms a spacer for containers (R₁, R₂).

6. A device according to claim 5, **characterised in that** said locking key (2) is mounted into an opening (10) cut in said transversal wall (13).

7. A device according to one of the preceding claims, **characterised in that** said dispensing heads (11, 12) are connected to ejection pipes (110, 120) opening into at least one nozzle (3) carried by said housing (1).

8. A device according to one of the preceding claims, **characterised in that** said walls of the containers (R₁, R₂) which are adjacent to the housing include a peripheral fitting area (r₁, r₂) in sliding contact with the internal wall of the housing (1).

9. A device according to one of the preceding claims, **characterised in that** said containers (R₁, R₂) include collars (C₁, C₂) wherein the sampling members (P₁, P₂) are fixed.

10. A device according to one of the preceding claims, **characterised in that** the central housing (1) is positioned between two containers (R₁, R₂) used as respectively lower (R₂) and upper (R₁) pushers.

11. A device according to claims 9 and 10, **characterised in that** the upper container (R₁) has a longer collar (C₁) than the collar (C₂) of the lower container (R₂) so as to allow the operation of the sampling (P₁) thereof in reversed position.

12. A device according to claims 3 to 10, **characterised in that** said locking key (2) includes three spigots (22a, 22b, 22c), two of which (22a, 22c) are diametrally opposite and two of which are adjacent.

13. A device according to claim 12, **characterised in that** the two adjacent spigots (22b, 22c) have a substantially equal thickness which corresponds to half the thickness of the opposite spigot (22a).

14. A device according to claim 13, **characterised in that** the two adjacent spigots (22a, 22c) create a crenel (23) in the vicinity of the axis (20) which authorises the radial displacement of the end of one of the locking keys (T₁, T₂).

## Patentansprüche

1. Vorrichtung für die selektive Ausgabe von unterschiedlichen flüssigen Produkten (I, II), die ein Gehäuse und Reservoirs (R1, R2) umfasst, die jeweils ein Entnahmeelement (P₁, P₂) tragen, die mit einem Verteilerkopf (11, 12) zusammenwirken, **dadurch gekennzeichnet, dass** die genannten Reservoirs (R₁, R₂) im Verhältnis zum genannten Gehäuse auf peripherische Weise angeordnet sind und im Verhältnis zu diesem mobil angebracht sind, dass das genannte Gehäuse die genannten Verteilerköpfe (11, 12) trägt, durch die die genannten Entnahmeelemente betätigt werden und einen Schlüssel (2) zur selektiven Verriegelung der genannten Reservoirs, wobei ein derartiges Entnahmeorgan durch eine relative Verschiebung zwischen einem entsprechenden Reservoir und dem genannten Gehäuse unter der Steuerung des genannten Schlüssels zur Verriegelung betätigt wird.

2. Vorrichtung gemäß Anspruch 1, **dadurch gekennzeichnet, dass** jedes Reservoir (R₁, R₂) einen Arretierstift (T₁, T₂) umfasst, der sich im Innern des genannten Gehäuses (1) erstreckt und von dem ein freies Ende einen Anschlag bildet, der mit dem Schlüssel (2) zur Verriegelung zusammenwirkt.

3. Vorrichtung gemäß Anspruch 2, **dadurch gekennzeichnet, dass** der genannte Schlüssel (2) zur Verriegelung aus einer Rotationsachse (20) gebildet wird, die in Längsrichtung durch einen Einstellknopf (21) verlängert wird und radial durch Vorsprünge (22), wobei der laterale Rand eines derartigen Vorsprungs geeignet ist, mit einem vorgenannten Arretierstift für wenigstens eine vorbestimmte Position des genannten Schlüssels zur Verriegelung in Kontakt zu kommen, um die selektive Blockierung eines oder mehrerer entsprechender Reservoirs hervorzurufen.

4. Vorrichtung gemäß einem der vorherigen Ansprüche, **dadurch gekennzeichnet, dass** jedes Reservoir (R₁, R₂) wenigstens eine Führungsausnehmung (K₁, K₂) umfasst, in der eine Rückholfeder (S₁, S₂) untergebracht ist und die dazu bestimmt ist, auf gleitende Weise ein hervorstehendes Positionierungselement (A₁, A₂) aufzunehmen, das durch ein anderes Reservoir getragen wird.

5. Vorrichtung gemäß einem der vorherigen Ansprüche, **dadurch gekennzeichnet, dass** die genannten Köpfe (11, 12) durch eine transversale Wand (13) getragen werden, die einen Steg für die Reservoirs (R₁, R₂) bildet.

6. Vorrichtung gemäß Anspruch 5, **dadurch gekennzeichnet, dass** der genannte Schlüssel (2) zur Verriegelung in einem Ausschnitt (10) der genannten transversalen Wand (13) angebracht ist.

7. Vorrichtung gemäß einem der vorherigen Ansprüche, **dadurch gekennzeichnet, dass** die genannten Verteilerköpfe (11, 12) an Ausstoßleitungen (110, 120) angeschlossen sind, die in wenigstens einer Düse (3) münden, die durch das genannte Gehäuse (1) getragen wird.

8. Vorrichtung gemäß einem der vorherigen Ansprüche, **dadurch gekennzeichnet, dass** die am Gehäuse anliegenden Wände der Reservoirs (R₁, R₂) einen peripherischen Einsteckbereich (r₁, r₂) umfassen, der mit der internen Wand des Gehäuses (1) in gleitendem Kontakt ist.

9. Vorrichtung gemäß einem der vorherigen Ansprüche, **dadurch gekennzeichnet, dass** die genannten Reservoirs (R₁, R₂) Kragen (C₁, C₂) umfassen, in denen die Entnahmeelemente (P₁, P₂) befestigt sind.

10. Vorrichtung gemäß einem der vorherigen Ansprüche, **dadurch gekennzeichnet, dass** das zentrale Gehäuse (1) zwischen zwei Reservoirs (R₁, R₂) angeordnet ist, die jeweils einen unteren (R₂) und oberen (R₁) Ausstoßer bilden.

11. Vorrichtung gemäß Anspruch 9 und 10, **dadurch gekennzeichnet, dass** das obere Reservoir (R₁) einen Kragen (C₁) besitzt, der derart länger ist als der Kragen (C₂) des unteren Reservoirs (R₂), dass der Betrieb seines Entnahmeorgans (P₁) in umgekehrter Position erlaubt wird.

12. Vorrichtung gemäß Anspruch 3 und 10, **dadurch gekennzeichnet, dass** der genannte Schlüssel (2) zur Verriegelung drei Vorsprünge (22a, 22b, 22c) umfasst, von denen zwei (22a, 22c) genau entgegengesetzt sind und zwei anliegend sind.

13. Vorrichtung gemäß Anspruch 12, **dadurch gekennzeichnet, dass** die zwei anliegenden Vorsprünge (22b, 22c) deutlich gleiche Dicken aufweisen, die der Hälfte des entgegengesetzten Vorsprungs (22a) entsprechen.

14. Vorrichtung gemäß Anspruch 13, **dadurch gekennzeichnet, dass** die zwei anliegenden Vorsprünge (22a, 22c) in der Nachbarschaft der Achse (20) eine Vertiefung (23) begrenzen, die die radiale Verschiebung des Endes von einem der Arretierstifte (T₁, T₂) zulässt.
